# EUROPÄISCHE PATENTSCHRIFT

(11) **EP 1 168 887 B1**
(45) Veröffentlichungstag und Bekanntmachung des Hinweises auf die Patenterteilung: **17.08.2005**
(21) Anmeldenummer: 01112337.9
(22) Anmeldetag: 19.05.2001
(51) Int. Cl.: H05B 3/16, B60H 1/22, H05B 3/66, H05B 3/06

(54) **Nachspannbare Federaufweitvorrichtung, insbesondere für Heizelemente**
Spring-mounted spreading device, especially for heating elements
Dispositif d'épandage suspendu à des ressorts, en particulier pour éléments de chauffage

(30) Priorität: 02.06.2000 DE 10027340
(43) Veröffentlichungstag der Anmeldung: 02.01.2002
(73) Patentinhaber: APAG Elektronik AG, 8600 Dübendorf (CH)
(72) Erfinder: Graf, Martin, 9479 Oberschan (CH); Lohner, Martin, 72336 Balingen (DE)
(74) Vertreter: Kohler Schmid Möbus

(56) Entgegenhaltungen:
- DE-A- 3 914 897
- US-A- 3 940 591
- US-A- 5 194 717
- US-A- 5 256 857

## Beschreibung

Die Erfindung betrifft eine Aufweitvorrichtung, insbesondere für Heizelemente zum Erwärmen einer Flüssigkeit, siehe DE-A-3 914 897.

In den verschiedensten technischen Bereichen stellt sich das Problem, Bauelemente an weitestgehend glatten Wänden eines Gehäuses ortsfest zu positionieren. Es ist denkbar, die Bauelemente an die Wände des Gehäuses beispielsweise zu schrauben, zu kleben oder mit Haltebügeln zu halten.

Beginnt die Verbindung von Bauelement und Gehäusewand in Folge von Alterung oder Erwärmung sich zu lösen, so muss das Bauelement neu befestigt werden oder die Verbindung zumindest nachgestellt werden. Ist das Gehäuse jedoch in eine größere Einheit eingebaut und schwer zugänglich, so ist eine Wartung der Bauelement-Gehäuseverbindung nahezu unmöglich.

Dieses Problem kann am Beispiel einer Heiztasche eines elektrischen Zuheizers eines Verbrennungsmotors veranschaulicht werden. Im Gehäuse von Heiztaschen eines elektrischen Zuheizers eines Verbrennungsmotors sind Heizelemente zum Beheizen einer Flüssigkeit, wie z.B. dem Kühlwasser in einem Verbrennungsmotor, angeordnet, wobei die Heiztaschen von der zu beheizenden Flüssigkeit umströmt werden. Um einen möglichst großen Wärmeübergang von den Heizelemente zu der zu heizenden Flüssigkeit sicherzustellen, müssen die Heizelemente an der Innenseite des Gehäuses der Heiztaschen befestigt werden. Jedes Heizelement einzeln anzuschrauben oder über eine Klammer zu befestigen ist sehr zeitaufwendig. Das Ankleben von Heizelementen ist ebenfalls zeitaufwendig, außerdem hat eine Klebeverbindung wegen der hohen Temperaturen der Heizelemente eine kurze Lebensdauer. Weiterhin können Isolierscheiben zur elektrischen Isolation der Heizelemente bei einer Klebeverbindung nicht zwischen den Heizelementen und dem Gehäuse der Heiztaschen einfach angebracht werden. Zudem lässt sich mit einer Klebeverbindung wie auch bei einer Klammerverbindung der Anpressdruck an die Wand nicht einstellen. In einem zusammengebauten elektrischen Zuheizer eines Verbrennungsmotors sind die Heiztaschen nicht zugänglich, folglich können die Verbindungen von Bauelement und Gehäusewand nicht kontrolliert und gewartet werden.

Aufgabe der vorliegenden Erfindung ist es deshalb, eine Vorrichtung zu entwickeln, mit der ein einfaches, wartungsfreies Befestigen von Elementen an einer Wand und das Einstellen des Anpressdrucks des Elements an die Wand ermöglicht wird.

Gelöst wird diese Aufgabe erfindungsgemäß durch eine Aufweitvorrichtung mit zwei gegen die Wirkung eines Federelements relativ zueinander verschiebbaren Teilen, wobei das Federelement zwischen den beiden Teilen angeordnet ist und an beiden Teilen jeweils mit einem Außenschenkel anliegt, mit einem rechtwinklig zur Bewegungsrichtung der beiden Teile verschiebbaren Spannelement, das von einem mittleren Verbindungsschenkel des Federelements umgriffen ist, und mit einem Gegenlager, an dem sich der Verbindungsschenkel in einer Spannrichtung des Spannelements abstützt, wobei zumindest im ungespannten Zustand ein mit dem Spannelement in Spannrichtung zusammenwirkender Abschnitt des Verbindungsschenkels schräg zur Spannrichtung ausgerichtet ist.

Das Federelement weist schon beim Einbau eine Vorspannung auf, die das einzubauende Teil bzw. die Teile mit leichtem Anpressdruck gegen eine Anlage bzw. Wand presst und dadurch in Position hält. Danach kann der Anpressdruck über das Spannelement erhöht bzw. eingestellt werden, indem es auf einen oder mehrere Abschnitte des Verbindungsschenkels des Federelements so wirkt, dass die Außenschenkel des Federelements aufgeweitet und das Teil bzw. die Teile somit stärker gegen die Anlage gepresst werden. Da das Federelement ein elastisches Element ist, werden Geometrieveränderungen des Teils bzw. der Teile infolge Alterung oder thermischer Einflüsse ausgeglichen. Eine erneute Einstellung des Anpressdrucks und eine Wartung sind somit nicht erforderlich. Das Federelement ist vorzugsweise symmetrisch zur Mittelebene zwischen den beiden Teilen ausgebildet, so dass die zwei gegenüberliegenden Teile mit nur einem Federelement an gegenüberliegenden Wänden in Position gehalten und befestigt werden können.

Das Gegenlager ist vorzugsweise so angeordnet, dass sich das äußerste Ende des Verbindungsschenkels daran abstützt. Es ist jedoch auch denkbar, dass das Gegenlager in einem Bereich zwischen den mit dem Spannelement zusammenwirkenden Abschnitten des Verbindungsschenkels und den Außenschenkeln des Federelements angeordnet ist.

Es ist vorteilhaft, wenn das Spannelement ein Rundteil ist. Ein Rundteil lässt sich einfach einbauen und gleitet besonders gut entlang der schräg zur Spannrichtung ausgerichteten Abschnitte des Verbindungsschenkels, ohne sich zu verkanten.

Bei einer bevorzugten Ausführungsform des erfindungsgemäßen Aufweitvorrichtung ist der Abschnitt eben ausgebildet. Hierdurch wird eine besonders gute und effektive Zusammenwirkung mit dem als Rundteil ausgebildeten Spannelement erreicht.

Bei einer drahtförmigen Ausbildung des Federelements wird für die Herstellung des Federelements wenig Material verbraucht. Außerdem lässt sich das Spannelement besonders einfach und ohne zu verkanten in den Verbindungsschenkel einführen.

Alternativ kann das Federelement bandförmig ausgebildet sein. Das Federelement kann dann zumindest abschnittsweise flächig an dem Spannelement und an den zu befestigenden Teilen anliegen. Ein Verdrehen des Federelements relativ zu dem Spannelement oder den aufzuweitenden Teilen wird daher weitestgehend ausgeschlossen.

Wenn am Gegenlager eine Stützaufnahme für den Verbindungsschenkel des Federelements vorgesehen ist, wird ein Abrutschen des Verbindungsschenkels am Gegenlager verhindert. Dies ist insbesondere dann der Fall, wenn die Stützaufnahme als Rille ausgebildet ist und der Verbindungsschenkel eine an die Rille angepasste Form aufweist.

In einer besonders bevorzugten Ausführungsform der erfindungsgemäßen Aufweitvorrichtung weist die Aufweitvorrichtung eine Einrichtung zum Verändern des Abstands zwischen dem Spannelement und dem Gegenlager auf. Durch Verringern des Abstandes zwischen dem Spannelement und dem Gegenlager wird das Federelement gegen das Gegenlager gepresst, wodurch ein Aufweiten bzw. Spreizen der sich im Bereich zwischen den relativ zueinander verschiebbaren Teilen befindlichen Außenschenkel des Federelements erfolgt. Dadurch kann der Anpressdruck eines zu befestigenden Teils an eine Anlage eingestellt werden.

Vorteilhaft ist es, wenn die Einrichtung zum Verändern des Abstands zwischen dem Spannelement und dem Gegenlager mindestens eine dazwischen wirkende Schraubverbindungen ist. Der Abstand lässt sich über eine Schraubverbindung zum einen sehr genau einstellen und zum anderen ist der einmal eingestellte Abstand nicht veränderlich.

Bei einer besonders bevorzugten Ausbildungsform der erfindungsgemäßen Aufweitvorrichtung ist für mindestens eines der beiden Teile eine Anlagefläche vorgesehen und ist zwischen der Anlagefläche und dem mindestens einen Teil eine Isolierschicht angeordnet. Je nach verwendetem Teil kann es notwendig sein, das Teil elektrisch von der Anlage zu isolieren. Die Isolierschicht kann zwischen das Teil und die Anlage eingeklemmt werden, so dass die Isolierschicht mittelbar durch das Federelement in Position gehalten wird. Zusätzliche Befestigungsvorrichtungen für die Isolierschicht sind daher nicht erforderlich.

Ist das Gegenlager durch mindestens eines der beiden Teile gebildet, so muss kein separates Gegenlager vorgesehen werden. Das Gegenlager muss also nicht extra hergestellt und eingebaut werden, was Zeit und Material spart.

Wenn mindestens eines der beiden Teile ein Heizelement ist, kann die Aufweitvorrichtung für die Befestigung von Heizelementen in Heiztaschen von z.B. elektrischen Zuheizern von Verbrennungsmotoren verwendet werden. Insbesondere bei Heizelementen ist eine Befestigung mit Klebstoff nur bedingt möglich, da sich dieser bei den auftretenden Temperaturen eventuell auflöst. Ferner ist mit der erfindungsgemäßen Aufweitvorrichtung ein schneller Einbau möglich und eine Wartung bzw. ein Nachstellen des Anpressdrucks nicht notwendig.

In einer weiteren bevorzugten Ausbildungsform sind die Spannelemente mehrerer hintereinander oder nebeneinander angeordneter Aufweitvorrichtungen durch ein gemeinsames Spannelement gebildet. Das Spannelement wirkt also mit den Abschnitten der Verbindungsschenkel mehrerer Federelemente gleichzeitig zusammen. Mit nur einem Spannelement können folglich mehrere Federelemente nachgespannt werden und somit kann der Anpressdruck mehrerer Teile gegen eine Anlage gleichzeitig eingestellt werden.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in der Zeichnung dargestellt und wird anhand von Ausführungsbeispielen näher erläutert. Es zeigt:
- **Fig. 1**: einen Schnitt durch eine erfindungsgemäße Aufweitvorrichtung;
- **Fig. 2**: einen Schnitt durch eine Anordnung mehrerer erfindungsgemäßer Aufweitvorrichtungen in einer senkrechten Ebene zum Schnitt der Fig. 1.

**Fig. 1** zeigt einen Schnitt durch eine in einer Heiztasche eines elektrischen Zuheizers eines Verbrennungsmotors angeordneten Aufweitvorrichtung **1.** Das Gehäuse **2** der Heiztasche wird durch ein Aluminium-Druckgussgehäuse gebildet und ist von einem zu beheizenden Fluid umströmt. Innerhalb des Gehäuses 2 befinden sich mehrere Heizelemente **3,4,** die jeweils mit ihrer einen Seite an einer als Scheibe ausgebildeten elektrisch isolierenden Isolierschicht **5,6** anliegen. Die Isolierschicht 5,6 befindet sich zwischen der Gehäuseinnenwand **7** und einem Heizelement 3,4. Als Heizelemente 3,4 sind Leistungshalbleiter, insbesondere Leistungstransistoren vorgesehen, die so angeordnet sind, dass sich zwei Heizelemente 3,4 durch einen Spalt **8** beabstandet mit der der Isolierschicht 5,6 abgewandten Seite **9,10** gegenüber liegen. Die Heizelemente 3,4 werden durch ein Federelement **11,** das sich teilweise im Spalt 8 zwischen den Heizelementen 3,4 befindet, in ihrer Position gehalten. Das einstückige Federelement 11 weist im Spalt 8 zwei Außenschenkel **12,13** mit einander entgegengerichteten Abwinkelungen auf, so dass sich zwischen den Außenschenkeln 12,13 ein etwa ellipsenförmiger Hohlraum bildet. Die Außenseiten der Außenschenkel12,13 liegen abschnittsweise an den Seiten 9,10 der Heizelemente 3,4 an und pressen die Heizelemente 3,4 in Pfeilrichtung **14,15** gegen die Isolierschicht 5,6. Das zu seiner Längsachse symmetrische Federelement 11 bildet außerhalb des Spaltes 8 durch zwei gekrümmte Schenkel **16',17'** nahezu einen Halbkreis. Daran schließen sich zwei Abschnitte **16,17** eines Verbindungsschenkels **18** an. Das gekrümmte Ende des Verbindungsschenkels 18 ist an die Form einer Rille **19** eines Gegenlagers **20** angepasst, in die es eingreift. Innerhalb des durch die gekrümmten Schenkel 16',17' und Abschnitte16,17 gebildeten freien Raums befindet sich ein als Rundteil ausgebildetes Spannelement **21,** welches zumindest an den Innenseiten **22,23** der Abschnitte16,17 anliegt. Durch Verschieben des Spannelements 21 relativ zu dem Gegenlager 20 in Spannrichtung **21',** d.h. rechtwinklig zu den Pfeilrichtungen 14,15, können die Außenschenkel 12,13 in Pfeilrichtung 14,15 aufgeweitet werden, so dass ein Nachspannen des Federelements 11 ermöglicht wird.

**Fig. 2** zeigt einen Querschnitt durch eine Anordnung **100** von fünf nebeneinander angeordneten Aufweitvorrichtungen **1** in einer Richtung rechtwinklig zur Zeichenebene der Fig. 1. Das Gehäuse **101** der Anordnung 100 ist von einem zu erwärmenden Fluid umströmt. Die Federelemente 11 sind durch einen senkrechten Strich angedeutet. An beiden Enden **130,131** des gemeinsamen Spannelements **102** sind Öffnungen **132,133** vorgesehen, durch die jeweils eine Schraube **134,135** geführt wird. Das vordere Ende **136,137** der Schraube 134,135 ist in einem Gewinde **138,139** geführt, welches sich im gemeinsamen Gegenlager **103** befindet. Über die Schraube 134,135 kann der Abstand zwischen dem von dem Verbindungsschenkel 18 umgriffenen Spannelement 102 und dem Gegenlager 103 verändert werden. Durch Anziehen der Schrauben 134,135 wird das gekrümmte Ende des Verbindungsschenkels 18 in die Rille **119** des Gegenlagers 103 gedrückt und gleichzeitig die Abschnitte 16,17 nach oben und auseinander bewegt. Das hat zur Folge, dass auch die Außenschenkel 12,13 auseinander bewegt werden und somit die Heizelemente 3,4 fester an die an der Gehäuseinnenwand 7 anliegende Isolierschicht 5,6 gepresst werden. Die Isolierschicht 5,6 wird somit zwischen die Heizelemente 3,4 und die Gehäuseinnenwand 7 eingeklemmt und mittelbar durch das Federelement 11 in Position gehalten. Die Montage der Heizelemente 3,4 und der Isolierschicht 5,6 erfolgt mit leichtem Anpressdruck. Sobald alle Teile in der gewünschten Lage sind, werden sie über das Spannelement 102 und die Schraubverbindung so nachgespannt, dass sich ein vorgegebener Anpressdruck ergibt. Geometrieveränderungen infolge von Alterung, thermischer Einflüsse etc. werden von dem Federelement 11 ausgeglichen. Dadurch wird sichergestellt, dass auch nach längerem Betrieb die Heizelemente 3,4 mittels der Isolierschicht 5,6 optimal an der Gehäuseinnenwand 7 anliegen und ein optimaler Wärmefluss sichergestellt ist.

## Patentansprüche

1. Aufweitvorrichtung (1) mit zwei gegen die Wirkung eines Federelements (11) relativ zueinander verschiebbaren Teilen oder Heizelementen (3,4), wobei das Federelement (11) zwischen den beiden Teilen (3,4) angeordnet ist und an beiden Teilen (3,4) jeweils mit einem Außenschenkel (12,13) anliegt, mit einem rechtwinklig zur Bewegungsrichtung (14,15) der beiden Teile (3,4) verschiebbaren Spannelement (21), das von einem mittleren Verbindungsschenkel (18) des Federelements (11) umgriffen ist, und mit einem Gegenlager (20), an dem sich der Verbindungsschenkel (18) in einer Spannrichtung (21') des Spannelements (21) abstützt, wobei zumindest im ungespannten Zustand ein mit dem Spannelement (21) in Spannrichtung (21') zusammenwirkender Abschnitt (16,17) des Verbindungsschenkels (18) schräg zur Spannrichtung (21') ausgerichtet ist.

2. Aufweitvorrichtung nach Anspruch 1, **dadurch gekennzeichnet, dass** das Spannelement (21) ein Rundteil ist.

3. Aufweitvorrichtung nach Anspruch 1 oder 2, **dadurch gekennzeichnet, dass** der Abschnitt (16,17) eben ausgebildet ist.

4. Aufweitvorrichtung nach einem der vorhergehenden Ansprüche, **dadurch gekennzeichnet, dass** das Federelement (11) drahtförmig ausgebildet ist.

5. Aufweitvorrichtung nach einem der Ansprüche 1 bis 3, **dadurch gekennzeichnet, dass** das Federelement (11) bandförmig ausgebildet ist.

6. Aufweitvorrichtung nach einem der vorhergehenden Ansprüche, **dadurch gekennzeichnet, dass** am Gegenlager (20) eine Stützaufnahme oder Rille (19) für den Verbindungsschenkel (18) des Federelements (11) vorgesehen ist.

7. Aufweitvorrichtung nach einem der vorhergehenden Ansprüche, **dadurch gekennzeichnet, dass** die Aufweitvorrichtung (1) eine Einrichtung zum Verändern des Abstands zwischen dem Spannelement (21) und dem Gegenlager (20) aufweist.

8. Aufweitvorrichtung nach Anspruch 7, **dadurch gekennzeichnet, dass** die Einrichtung zum Verändern des Abstands zwischen dem Spannelement (21) und dem Gegenlager (20) mindestens eine dazwischen wirkende Schraubverbindung (34,35) ist.

9. Aufweitvorrichtung nach einem der vorhergehenden Ansprüche, **dadurch gekennzeichnet, dass** für mindestens eines der beiden Teile (3,4) eine Anlagefläche oder Gehäuseinnenwand (7) vorgesehen ist und dass zwischen der Anlagefläche (7) und dem mindestens einen Teil (3,4) eine Isolierschicht (5,6) angeordnet ist.

10. Aufweitvorrichtung nach einem der vorhergehenden Ansprüche, **dadurch gekennzeichnet, dass** das Gegenlager (20) durch mindestens eines der Teile (3,4) gebildet ist.

11. Aufweitvorrichtung nach einem der vorhergehenden Ansprüche, **dadurch gekennzeichnet, dass** mindestens eines der beiden Teile ein Heizelement (3,4) ist.

12. Anordnung (100) mit mehreren hintereinander oder nebeneinander angeordneten Aufweitvorrichtungen (1) nach einem der vorhergehenden Ansprüche, **dadurch gekennzeichnet, dass** die Spannelemente (21) der einzelnen Aufweitvorrichtungen (1) durch ein gemeinsames Spannelement (102) gebildet sind.

## Claims

1. Expanding device (1) comprising two parts or heating elements (3,4) which can be displaced relative to one another against the action of a spring element (11), wherein the spring element (11) is disposed between the two parts (3,4) and abuts both parts (3,4) with one external leg (12,13) each, a tensioning element (21) which can be displaced at a right angle to the direction of movement (14,15) of the two parts (3,4) and is surrounded by a central connecting leg (18) of the spring element (11), and a counter bearing (20) on which the connecting leg (18) is supported in one tensioning direction (21') of the tensioning element (21), wherein at least in the tension-free state, a portion (16,17) of the connecting leg (18) which cooperates with the tensioning element (21) in the tensioning direction (21') is oriented at an inclined angle to the tensioning direction (21').

2. Expanding device according to claim 1, **characterized in that** the tensioning element (21) is a round part.

3. Expanding device according to claim 1 or 2, **characterized in that** the portion (16,17) is flat.

4. Expanding device according to any one of the preceding claims, **characterized in that** the spring element (11) is wire-shaped.

5. Expanding device according to any one of the claims 1 through 3, **characterized in that** the spring element (11) has the shape of a band.

6. Expanding device according to any one of the preceding claims, **characterized in that** the counter bearing (20) is provided with a support seat or groove (19) for the connecting leg (18) of the spring element (11).

7. Expanding device according to any one of the preceding claims, **characterized in that** the expanding device (1) comprises a means for changing the distance between the tensioning element (21) and the counter bearing (20).

8. Expanding device according to claim 7, **characterized in that** the means for changing the distance between the tensioning element (21) and the counter bearing (20) is at least one screw connection (34,35) acting therebetween.

9. Expanding device according to any one of the preceding claims, **characterized in that** an abutment surface or housing inner wall (7) is provided for at least one of the two parts (3,4) and an insulating layer (5,6) is disposed between the abutment surface (7) and the at least one part (3,4).

10. Expanding device according to any one of the preceding claims, **characterized in that** the counter bearing (20) is formed by at least one of the parts (3,4).

11. Expanding device according to any one of the preceding claims, **characterized in that** at least one of the two parts is a heating element (3,4).

12. Arrangement (100) comprising several expanding devices (1) disposed behind or next to one another according to any one of the preceding claims, **characterized in that** the tensioning elements (21) of the individual expanding devices (1) are formed by a common tensioning element (102).

## Revendications

1. Dispositif d'élargissement (1) comportant deux parties ou éléments de chauffage (3,4) qui sont déplaçables l'un par rapport à l'autre à l'encontre de l'action d'un élément de ressort (11), l'élément de ressort (11) étant disposé entre les deux parties (3,4) et s'appliquant contre les deux parties (3,4) respectivement par une branche extérieure (12,13), et comportant un élément de serrage (21) déplaçable perpendiculairement à la direction de déplacement (14,15) des deux parties (3,4) et qui est entouré par une branche médiane de liaison (18) de l'élément de ressort (11), et une butée (20), contre laquelle prend appui la branche de liaison dans une direction de serrage (21') de l'élément de serrage (21), une partie (16,17) de la branche de liaison (18), qui coopère avec l'élément de serrage (21) dans la direction de serrage (21'), étant orientée, au moins à l'état non serré, obliquement par rapport au dispositif de serrage (21').

2. Dispositif d'élargissement selon la revendication 1, **caractérisé en ce que** l'élément de serrage (21) est une partie ronde.

3. Dispositif d'élargissement selon la revendication 1 ou 2, **caractérisé en ce que** la partie (16,18) est réalisée avec une forme plane.

4. Dispositif d'élargissement selon l'une des revendications précédentes, **caractérisé en ce que** l'élément de ressort (11) est agencé en forme de fil.

5. Dispositif d'élargissement selon l'une des revendications 1 à 3, **caractérisé en ce que** l'élément de ressort (11) est agencé en forme de bande.

6. Dispositif d'élargissement selon l'une des revendications précédentes, **caractérisé en ce que** sur la butée (20) est prévu un logement d'appui ou une rainure (19) pour la branche de liaison (18) de l'élément de ressort (11).

7. Dispositif d'élargissement selon l'une des revendications précédentes, **caractérisé en ce que** le dispositif d'élargissement (1) comporte un dispositif pour modifier la distance entre l'élément de serrage (21) et la butée (20).

8. Dispositif d'élargissement selon la revendication 7, **caractérisé en ce que** le dispositif servant à modifier la distance entre l'élément de serrage (21) et la butée (20) est au moins une liaison vissée (34,35) agissant entre ces éléments.

9. Dispositif d'élargissement selon l'une des revendications précédentes, **caractérisé en ce qu'**il est prévu une surface d'application ou une paroi intérieure (7) de boîtier pour au moins l'une des deux parties (3,4), et qu'une couche isolante (5,6) est disposée entre la surface d'application (7) et la au moins une partie (3,4) du boîtier.

10. Dispositif d'élargissement selon l'une des revendications précédentes, **caractérisé en ce que** la butée (20) est formée par au moins l'une des parties (3,4).

11. Dispositif d'élargissement selon l'une des revendications précédentes, **caractérisé en ce qu'**au moins l'une des deux parties est un élément chauffant (3,4).

12. Dispositif (100) comportant plusieurs dispositifs d'élargissement (1) disposés les uns derrière les autres ou côte-à-côte, selon l'une des revendications précédentes, **caractérisé en ce que** les éléments de serrage (21) des dispositifs individuels d'élargissement (1) sont formés par un élément de serrage commun (102).
